# EUROPÄISCHE PATENTSCHRIFT

(11) **EP 2 142 802 B1**
(45) Veröffentlichungstag und Bekanntmachung des Hinweises auf die Patenterteilung: **20.08.2014**
(21) Anmeldenummer: 08716540.3
(22) Anmeldetag: 14.03.2008
(51) Int. Cl.: F04B 49/06

(54) **PUMPSTAND**
PUMP STAND
POSTE DE POMPAGE

(30) Priorität: 03.04.2007 DE 102007016385
(43) Veröffentlichungstag der Anmeldung: 13.01.2010
(73) Patentinhaber: KNF Neuberger GmbH, 79112 Freiburg (DE)
(72) Erfinder: BECKER, Erich, 79189 Bad Krozingen (DE); HAUSER, Erwin, 79312 Emmendingen (DE)
(74) Vertreter: Maucher, Wolfgang
(86) Internationale Anmeldenummer: PCT/EP2008/002045
(87) Internationale Veröffentlichungsnummer: WO 2008/119452

(56) Entgegenhaltungen:
- EP-A- 1 577 559
- WO-A-2005/002076
- US-A- 5 634 778
- US-A1- 2004 090 315
- US-A1- 2005 129 535
- US-A1- 2005 232 781
- US-A1- 2007 015 457

## Beschreibung

Die Erfindung betrifft einen Pumpstand, der zur Erzeugung und Regulierung des für einen Rotationsverdampfer bestimmten Vakuums vorgesehen ist, mit einer Steuerungseinrichtung, die mit einer, wenigstens ein Bedienelement aufweisenden Bedienungseinheit in Steuerverbindung steht.

Solche Vakuum-Pumpstände werden benötigt, um den in Rotationsverdampfern erforderlichen Unterdruck erzeugen und einregeln zu können. Dabei ist es bereits bekannt, die gewünschten Prozessparameter beispielsweise durch eine Veränderung der Drehzahl des im Pumpstand vorgesehenen Antriebsmotors zu verändern und einzuregeln. In solchen Rotationsverdampfern werden häufig auch Flüssigkeitsmischungen mit leicht flüchtigen Flüssigkeitsanteilen verarbeitet, deren Dämpfe eine gesundheitsschädliche Wirkung haben können. Bei der Verarbeitung solcher Flüssigkeitsmischungen muss der betreffende Rotationsverdampfer sowie der dazugehörige Pumpstand im Abzug betrieben werden, um das Laborpersonal nicht zu gefährden. Dabei muss das Laborpersonal stets in der Nähe verbleiben, um durch die Trennscheibe des Abzugs die Funktionsanzeigen beobachten und die Prozessparameter überwachen zu können, und um bei Bedarf den Abzug öffnen und gegebenenfalls auch unter Inkaufnahme einer Gesundheitsgefährdung die am Vakuum-Pumpstand vorgesehenen Bedienelemente betätigen zu können.

Die erfindungsgemäße Lösung dieser Aufgabe besteht bei dem Pumpstand der eingangs erwähnten Art insbesondere darin, dass die Bedienungseinheit als eine, mit der Steuerungseinrichtung des Pumpstands drahtlos in Steuerverbindung stehende Fernbedienungseinheit ausgebildet ist.

Aus der WO 2005/002076 A1 kennt man bereits ein fernbedienbares Gerät, das auf drahtlosem Weg über eine Fernbedienungseinheit auf Abstand fernbedienbar sein soll und für den rauen Einsatz im industriellen Bereich oder in der Landwirtschaft bestimmt ist. Um aus sicherheitstechnischen Gründen eine sichere und eindeutige Zuordnung einer Fernbedienung zu einem Gerät zu ermöglichen, und um auch unter rauen Betriebsbedingungen eine Verschmutzung filigraner Steckkontakte mit Sicherheit zu vermeiden, ist bei dem aus WO 2005/002076 A1 vorbekannten Gerät vorgesehen, dass vor dessen Inbetriebnahme stets ein Zuordnungsmodus abzulaufen hat, der eine eindeutige Zuordnung des Gerätes einerseits zu einer dazugehörigen Fernbedienung andererseits sicherstellt. Zwar soll auch das aus WO 2005/002076 A1 vorbekannte Gerät eine Andockstelle für die Fernbedienung aufweisen, an welcher die Fernbedienung vorübergehend fixierbar ist, - dies soll jedoch nichts daran ändern, dass das vorbekannte Gerät selbst dann nur über die dem Zuordnungsmodus voraussetzende Funkverbindung und keinesfalls über eine leitungsgebundene Steuerverbindung ansteuerbar ist, wenn sich die Fernbedienung in der Andockstelle befindet. Die allein über Funk bewerkstelligte Steuerverbindung birgt jedoch die Gefahr, dass das Gerät bei "entleertem" Akku steuerungslos fortbetrieben werden muss und dass in dieser Situation nicht schnell genug eine Steuerverbindung wieder hergestellt werden kann, wenn die Fernbedienung in die Andockstelle zurückgelegt wird.

Aus der US 2005/0129535 A1 ist bereits ein Pumpstand mit einer Pumpeinheit vorbekannt, die mit einer Bedienungseinheit drahtlos in Steuerverbindung steht. Der Gegenstand des Patentanspruchs 1 ist in zweiteiliger Form gegenüber dieser Druckschrift abgefasst. Die Pumpeinheit und die Bedienungseinheit des vorbekannten Pumpstands weisen daher Sende- und Empfangseinrichtungen auf, die einen wechselseitigen Austausch der Befehls- und Datensignale erlauben. Dabei werden die drahtlosen Befehls- und Datenwege mit Hilfe einer Überwachungseinrichtung überwacht, die die Pumpe bei einer störungsbedingten Unterbrechung der Befehls- und Datenwege in einen Sicherheitsmodus umschaltet. Sofern dieser Sicherheitsmodus eine Umschaltung der Pumpe in einen festgelegten Pumpbetrieb beinhaltet, besteht jedoch die Gefahr, dass der u.a. auch mit der Pumpe gesteuerte Prozess eine vom festgelegten Pumpbetrieb abweichende Pumpleistung erfordert, um beispielsweise Überreaktionen im Prozess zu vermeiden; wird die vorbekannte Pumpe im Sicherheitsmodus demgegenüber in einen Ruhezustand versetzt, können die eventuell auch von der Pumpe abhängigen, bisher erzielten Prozessergebnisse verloren gehen.

Aus der EP 1 577 559 A1 ist bereits ein Vakuumpumpstand vorbekannt, bei dem eine Vakuumpumpe mit einer Bedienungseinheit drahtlos in Steuerverbindung steht. Auch bei diesem vorbekannten Vakuumpumpstand weisen die Bedienungseinheit und die Pumpeinheit Sende- und Empfangseinrichtungen auf, die einen wechselseitigen Austausch der Befehls- und Datensignale erlauben. Dabei besteht jedoch auch bei diesem vorbekannten Vakuumpumpstand die Gefahr, dass der Pumpstand bei "entleertem" Akku in der Bedienungseinheit steuerungslos fortbetrieben werden muss und dass in dieser Situation nicht schnell genug eine Steuerverbindung wieder hergestellt werden kann.

Es besteht daher insbesondere die Aufgabe, einen Pumpstand der eingangs erwähnten Art zu schaffen, der sich durch seine einfache Handhabung auszeichnet und der eine Gesundheitsgefährdung des Laborpersonals weitestgehend ausschließt.

Die erfindungsgemäße Lösung dieser Aufgabe besteht bei dem Pumpstand der eingangs erwähnten Art insbesondere darin, dass am Pumpstand eine Konsole zur Aufnahme oder Ablage der Bedienungseinheit vorgesehen ist, die auch ein Kontaktsystem für die Stromführung zum Ladesystem für die in der Bedienungseinheit 4 befindlichen Akkus aufweist, dass der Pumpstand entweder unmittelbar mit der auf der Konsole befindlichen Bedienungseinheit bedienbar oder über die Fernbedienungseinheit auch mit Abstand drahtlos betätigbar ist, und dass die Bedienungseinheit wenigstens einen, sowohl zur Anzeige der Prozessparameter vorgesehenen als auch als Bedienelement ausgebildeten Touchscreen aufweist, der zur Auswahl der Kontrollfunktionen und/oder zur Änderung der Prozessparameter bestimmt ist.

Der erfindungsgemäße Pumpstand hat eine Bedienungseinheit, die als eine, mit der Steuerungseinrichtung des Pumpstands drahtlos in Steuerverbindung stehende Fernbedienungseinheit ausgebildet ist. Somit kann das Laborpersonal durch die Trennscheibe des Abzugs den Rotationsverdampfer sowie den dazugehörigen Pumpstand beobachten, um bei Bedarf die Prozessparameter an der Fernbedienungseinheit verändern und neu einregeln zu können. Da die Fernbedienungseinheit mit der Steuerungseinrichtung des Pumpstands drahtlos in Steuerverbindung steht, ist dabei ein auch nur vorübergehendes Öffnen des Abzugs nicht erforderlich. Vielmehr lässt sich der Pumpstand mit ausreichendem Abstand von außerhalb des Abzugs bedienen, ohne dass sich das Laborpersonal dabei besonderen Gefahren aussetzen muss.

Dabei weist der erfindungsgemäße Pumpstand eine Konsole zur Aufnahme oder Ablage der Bedienungseinheit auf. Liegt die Bedienungseinheit auf der Konsole auf, kann der Pumpstand wie üblich mit der auf der Konsole befindlichen Bedienungseinheit unmittelbar bedient werden. Erfordert der Pumpvorgang demgegenüber einen Sicherheitsabstand des Bedienpersonals, kann der Pumpstand über die mit dem Pumpstand auch drahtlos in Steuerverbindung stehende Fernbedienungseinheit mit Abstand betätigt werden. Es zeichnet somit allein den erfindungsgemäßen Pumpstand aus, dass dieser wahlweise entweder mit der auf der Konsole befindlichen Bedienungseinheit unmittelbar bedienbar oder über die Fernbedienungseinheit auch mit Abstand drahtlos betätigbar ist. Dabei ist es ein besonderer Vorteil des erfindungsgemäßen Pumpstands, dass die Konsole auch über ein Kontaktsystem für die Stromzuführung zum Ladesystem für die in der Bedienungseinheit befindlichen Akkus verfügt. Über dieses Kontaktsystem können die in der Bedienungseinheit befindlichen Akkus stets aufgeladen werden, wenn der Pumpstand über die in der Konsole befindliche Bedienungseinheit unmittelbar betätigt wird. Auf diese Weise ist sichergestellt, dass in der Bedienungseinheit stets ausreichend Strom zur Verfügung steht, wenn der Pumpvorgang einen Abstand zwischen dem Pumpstand einerseits und der Fernbedienungseinheit andererseits erfordert und der Pumpstand mittels Fernbedienungseinheit auch auf Abstand drahtlos gesteuert werden soll.

Möglich ist es, dass am Pumpstand ausreichend große Anzeigen vorgesehen sind, an denen auch von außerhalb des Abzugs die aktuellen Prozessparameter abgelesen und kontrolliert werden können. Die einfache Handhabung des erfindungsgemäßen Pumpstands wird noch dadurch begünstigt, dass die Fernbedienungseinheit wenigstens ein Display zur Anzeige der Prozessparameter aufweist, welches Display mit dem Pumpstand über eine drahtlose Datenübertragung verbunden ist. Da bei dem erfindungsgemäßen Pumpstand an der Fernbedienungseinheit die aktuellen Prozesswerte sowohl abgelesen als auch verändert werden können, lässt sich der erfindungsgemäße Pumpstand auch mit Abstand von außerhalb des Abzugs bequem überwachen und steuern. Dabei ist es besonders vorteilhaft, wenn auf der Fernbedienungseinheit auch eine automatische Siedepunkterkennung anzeigbar ist.

Die drahtlose Datenübertragung und/oder Steuerverbindung kann beispielsweise eine Ultraschall- oder eine Infrarot-Verbindung sein. Bevorzugt wird jedoch eine Funkverbindung. Da auch eine solche drahtlose Verbindung nur einen mehr oder weniger begrenzten Aktionsradius hat, und da bei einem unbeabsichtigten Überschreiten dieses Aktionsradius die Gefahr besteht, dass der Rotationsverdampfer außer Kontrolle gerät, ist es zweckmäßig, wenn die Fernbedienungseinheit eine optische und/oder akustische Warnanzeige hat, die einen Alarm auslöst, sobald die Fernbedienungseinheit aus dem Funktionsbereich der drahtlosen Datenübertragung und/oder Steuerverbindung ist.

Um die Fernbedienungseinheit auf einfache Weise manuell betätigen zu können, ist es zweckmäßig, wenn die Fernbedienungseinheit wenigstens einen Bedienknopf als Bedienelement hat, der zur Auswahl der Kontrollfunktionen und/oder zur Änderung der Prozessparameter bestimmt ist. Zusätzlich oder stattdessen kann die Fernbedienungseinheit einen Touch-Screen als Bedienelement aufweisen, der ebenfalls zur Auswahl der Kontrollfunktionen und/oder zur Änderung der Prozessparameter bestimmt ist. An diesem Touch-Screen kann die Bedienung durch direktes Antippen auf dem Display abgebildeter Tasten erfolgen. Dabei sieht eine bevorzugte Ausführungsform vor, dass der Touch-Screen gleichzeitig auch als Display zur Anzeige der Prozessparameter ausgestaltet ist. Besonders vorteilhaft ist es, wenn die Fernbedienungseinheit zumindest einen Bedienknopf und wenigstens einen Touch-Screen hat, die miteinander in Wirkverbindung stehen. Dabei wird der Druck im Rotationsverdampfer vorzugsweise über die an der Fernbedienungseinheit einstellbare Motordrehzahl der im Pumpstand vorgesehenen Vakuumpumpe eingeregelt, um den Siedepunkt exakt einstellen und ein Aufschäumen des Mediums vermeiden, eine Geräuschminderung erreichen und die Lebensdauer des Pumpstands optimieren zu können.

Um Fehlbedienungen auszuschließen, ist es vorteilhaft, wenn spezielle Hauptfunktionen der Steuerungseinrichtung nur im Stillstand des Pumpstandes auswählbar sind, während prozesswichtige Parameter auch während des Betriebs noch verändert werden können.

Eine bevorzugte Ausführungsform gemäß der Erfindung sieht vor, dass einzelne Funktionen der Steuerungseinrichtung in einer Menüstruktur angeordnet sind und dass mittels dem zumindest einen Bedienelement das Blättern durch die einzelnen Menüs erfolgt. Bei dieser Ausführungsform kann durch Betätigen des Bedienknopfes und/oder Antippen des Touch-Screens im Menü geblättert werden.

Vorteilhaft ist es, wenn am Pumpstand selbst und/oder an der Fernbedienungseinheit ein Notausschalter vorgesehen ist.

Eine bevorzugte Ausführungsform gemäß der Erfindung sieht vor, dass der Pumpstand zumindest eine Membranpumpe hat.

Weiterbildungen gemäß der Erfindung ergeben sich aus den Patentansprüchen sowie der Zeichnung. Nachstehend wir die Erfindung anhand eines bevorzugten Ausführungsbeispieles noch näher beschrieben.

In der einzigen Figur ist ein Pumpstand 1 dargestellt, der zur Erzeugung und Regulierung des für einen hier nicht weiter gezeigten Rotationsverdampfer bestimmten Vakuums vorgesehen ist. Zur Erzeugung dieses Vakuums weist der Pumpstand 1 zumindest eine hier als Membranpumpe ausgebildete Vakuumpumpe 2 auf, der ein Antriebsmotor zugeordnet ist. Um die gewünschten Prozessparameter verändern und einregeln zu können, ist beispielsweise die Drehzahl des im Pumpstand 1 vorgesehenen Antriebsmotors veränderbar. Dabei lassen sich die veränderbaren Prozessparameter an einer Steuerungseinrichtung einregeln, die mit einer, wenigstens ein Bedienelement 3 aufweisenden Bedienungseinheit 4 in Steuerverbindung steht.

In der Figur ist angedeutet, dass die Bedienungseinheit 4 als eine, mit der Steuerungseinrichtung des Pumpstandes 1 drahtlos in Steuerverbindung stehende Fernbedienungseinheit ausgebildet ist. Somit kann das Laborpersonal durch die Trennscheibe eines Laborabzugs den Rotationsverdampfer sowie den dazugehörigen Pumpstand beobachten, um bei Bedarf die Prozessparameter an der Fernbedienungseinheit verändern und neu einregeln zu können. Da die Bedienungseinheit 4 mit der Steuerungseinrichtung des Pumpstands 1 drahtlos in Steuerverbindung steht, ist dabei ein auch nur vorübergehendes Öffnen des Abzugs nicht erforderlich. Vielmehr lässt sich der Pumpstand 1 mit ausreichendem Abstand von außerhalb des Abzugs bedienen, ohne dass sich das Laborpersonal dabei besonderen Gefahren aussetzen muss.

Am Pumpstand 1 ist eine Konsole 5 zur Aufnahme oder Ablage der Bedienungseinheit 4 vorgesehen. Durch den in gestrichelten Linien dargestellten Umriss der Bedienungseinheit 4 im Bereich der Konsole 5 ist angedeutet, dass sich der Pumpstand 1 wahlweise entweder mit der auf der Konsole 5 befindlichen Bedienungseinheit 4 unmittelbar bedienen oder über die Fernbedienungseinheit 4 auch mit Abstand betätigen lässt. Damit auch eine netzunabhängige Bedienungseinheit 4 über einen längeren Zeitraum zur Verfügung steht, ist an der Konsole ein Kontaktsystem für die Stromzuführung zum Ladesystem für die in der Fernbedienungseinheit befindlichen Akkus vorgesehen.

Das an der Bedienungseinheit 4 vorgesehene Bedienelement ist hier als Bedienknopf 3 ausgebildet, der zur Auswahl der Kontrollfunktionen und/oder zur Änderung der Prozessparameter bestimmt ist. Die Bedienungseinheit 4 weist zusätzlich auch einen Touch-Screen 6 als Bedienelement auf, der ebenfalls zur Auswahl der Kontrollfunktionen und/oder zur Änderung der Prozessparameter bestimmt ist. An diesem Touch-Screen 6 kann die Bedienung durch direktes Antippen auf dem Display abgebildeter Tasten 7 erfolgen. Dabei ist der Touch-Screen 6 gleichzeitig auch als Display zur Anzeige der Prozessparameter ausgestaltet. Bedienknopf 3 und Touch-Screen 6 stehen miteinander in Wirkverbindung. Dabei wird der Druck im Rotationsverdampfer vorzugsweise über die an der Bedienungseinheit 4 einstellbare Motordrehzahl der im Pumpstand vorgesehenen Vakuumpumpe 2 eingeregelt, um den Siedepunkt exakt einstellen und ein Aufschäumen des Mediums vermeiden, eine Geräuschminderung erreichen und die Lebensdauer des Pumpstands optimieren zu können.

Um Fehlbedienungen auszuschließen, sind spezielle Hauptfunktionen der Steuerungseinrichtung nur im Stillstand des Pumpstandes 1 auswählbar, während prozesswichtige Parameter auch während des Betriebs noch verändert werden können. Einzelne Funktionen der Steuerungseinrichtung sind in einer Menüstruktur angeordnet, wobei mittels der Bedienelemente 3, 6 das Blättern durch die einzelnen Menüs erfolgt.

Am Pumpstand 1 selbst ist ein Not-Ausschalter vorgesehen. In dem Pumpstand 1 sind zwei Abscheider integriert, von denen ein Abscheider 8 zuströmseitig vor der Vakuumpumpe und ein Abscheider 9 abströmseitig nach der Vakuumpumpe angeordnet ist.

## Patentansprüche

1. Pumpstand (1), der zur Erzeugung und Regulierung des für einen Rotationsverdampfer bestimmten Vakuums vorgesehen ist, mit einer Steuerungseinrichtung, die mit einer, wenigstens ein Bedienelement (3, 6) aufweisenden Bedienungseinheit (4) in Steuerverbindung steht, **dadurch gekennzeichnet, dass** am Pumpstand (1) eine Konsole (5) zur Aufnahme oder Ablage der Bedienungseinheit (4) vorgesehen ist, die auch ein Kontaktsystem für die Stromzuführung zum Ladesystem für die in der Bedienungseinheit (4) befindlichen Akkus aufweist, dass der Pumpstand (1) entweder unmittelbar mit der auf der Konsole (5) befindlichen Bedienungseinheit (4) bedienbar oder über die Fernbedienungseinheit (4) auch mit Abstand drahtlos betätigbar ist, und dass die Bedienungseinheit wenigstens einen, sowohl zur Anzeige der Prozessparameter vorgesehenen als auch als Bedienelement ausgebildeten Touch-screen aufweist, der zur Auswahl der Kontrollfunktionen und/oder zur Änderung der Prozessparameter bestimmt ist.

2. Pumpstand nach Anspruch 1, **dadurch gekennzeichnet, dass** die Fernbedienungseinheit (4) eine optische und/oder akustische Warnanzeige hat, die einen Alarm auslöst, sobald die Fernbedienungseinheit (4) aus dem Funktionsbereich der drahtlosen Datenübertragung und/oder Steuerverbindung ist.

3. Pumpstand nach Anspruch 1 oder 2, **dadurch gekennzeichnet, dass** die Fernbedienungseinheit (4) wenigstens einen Bedienknopf (3) als Bedienelement hat, der zur Auswahl der Kontrollfunktionen und/oder zur Änderung der Prozessparameter bestimmt ist.

4. Pumpstand nach einem der Ansprüche 1 bis 3, **dadurch gekennzeichnet, dass** spezielle Hauptfunktionen der Steuerungseinrichtung nur im Stillstand des Pumpstands (1) auswählbar sind.

5. Pumpstand nach einem der Ansprüche 1 bis 4, **dadurch gekennzeichnet, dass** einzelne Funktionen der Steuerungseinrichtung in einer Menüstruktur angeordnet sind, und dass mittels dem zumindest einen Bedienelement (3, 6) das Blättern durch die einzelnen Menüs erfolgt.

6. Pumpstand nach einem der Ansprüche 1 bis 5, **dadurch gekennzeichnet, dass** am Pumpstand (1) selbst und/oder an der Fernbedienungseinheit ein Notausschalter vorgesehen ist.

7. Pumpstand nach einem der Ansprüche 1 bis 6, **dadurch gekennzeichnet, dass** der Pumpstand (1) zumindest eine Membranpumpe (2) hat.

## Claims

1. Pump stand (1), provided for generating and regulating a vacuum intended for a rotary evaporator, comprising a control device in control connection with an operator-control unit (4) having at least one operator-control element (3, 6), **characterized in that** a console (5) for receiving or supporting the operator-control unit (4) is provided on the pump stand (1) and also has a contact system for the power supply to the charging system for the rechargeable batteries located in the operator-control unit (4), **in that** the pump stand (1) either can be operated directly with the operator-control unit (4) located on the console (5) or can be actuated wirelessly even at a distance by way of the remote operator-control unit (4), and **in that** the operator-control unit has at least one touchscreen provided for displaying process parameters and formed as an operator-control element, intended for selecting the control functions or changing the process parameters.

2. Pump stand according to Claim 1, **characterized in that** the remote operator-control unit (4) has an optical and/or acoustic warning indicator, which triggers an alarm as soon as the remote operator-control unit (4) is out of the functional range of the wireless data transmission and/or the control connection.

3. Pump stand according to Claim 1 or 2, **characterized in that** the remote operator-control unit (4) has at least one operator-control button (3) as the operator-control element, intended for selecting the control functions and/or changing the process parameters

4. Pump stand according to one of Claims 1 to 3, **characterized in that** specific primary functions of the control device can only be selected when the pump stand (1) is turned off.

5. Pump stand according to one of Claims 1 to 4, **characterized in that** individual functions of the control device are arranged in a menu structure, and **in that** browsing through the individual menus is performed by way of the at least one operator-control element (3, 6).

6. Pump stand according to one of Claims 1 to 5, **characterized in that** an emergency off switch is provided on the pump stand (1) itself and/or on the remote operator-control unit.

7. Pump stand according to one of Claims 1 to 6, **characterized in that** the pump stand (1) has at least one diaphragm pump (2).

## Revendications

1. Poste de pompage (1), qui est prévu pour produire et réguler le vide destiné à un évaporateur rotatif, avec un dispositif de commande qui se trouve en liaison de commande avec une unité de manoeuvre (4) présentant au moins un élément de manoeuvre (3, 6), **caractérisé en ce qu'**il est prévu sur le poste de pompage (1) une console (5) pour loger ou ranger l'unité de manoeuvre (4), console qui présente également un système de mise en contact pour l'alimentation électrique du système de charge des accumulateurs se trouvant dans l'unité de manoeuvre (4), **en ce que** le poste de pompage (1) peut être soit directement manoeuvré avec l'unité de manoeuvre (4) se trouvant sur la console (5), soit aussi actionné à distance sans fil au moyen de l'unité de manoeuvre à distance (4), et **en ce que** l'unité de manoeuvre présente au moins un écran tactile conçu à la fois pour l'affichage des paramètres de processus et comme élément de manoeuvre destiné à sélectionner des fonctions de contrôle et/ou à modifier des paramètres de processus.

2. Poste de pompage selon la revendication 1, **caractérisé en ce que** l'unité de manoeuvre à distance (4) possède un affichage de signalisation optique et/ou acoustique, qui déclenche une alarme dès que l'unité de manoeuvre à distance (4) se trouve en dehors de la zone opérationnelle de la liaison de commande et/ou de la transmission de données sans fil.

3. Poste de pompage selon la revendication 1 ou 2, **caractérisé en ce que** l'unité de manoeuvre à distance (4) possède au moins un bouton de manoeuvre (3) comme élément de manoeuvre destiné à sélectionner des fonctions de contrôle et/ou à modifier des paramètres de processus.

4. Poste de pompage selon l'une des revendications 1 à 3, **caractérisé en ce que** certaines fonctions principales du dispositif de commande ne peuvent être sélectionnées qu'à l'arrêt du poste de pompage (1).

5. Poste de pompage selon l'une des revendications 1 à 4, **caractérisé en ce que** les différentes fonctions du dispositif de commande sont disposée dans une structure de menus, et **en ce qu'**on fait défiler les différents menus au moyen de l'élément de manoeuvre au moins unique (3, 6).

6. Poste de pompage selon l'une des revendications 1 à 5, **caractérisé en ce qu'**un interrupteur d'arrêt d'urgence est prévu sur le poste de pompage (1) lui-même et/ou sur l'unité de manoeuvre à distance.

7. Poste de pompage selon l'une des revendications 1 à 6, **caractérisé en ce que** le poste de pompage (1) possède au moins une pompe à membrane.
